# DEMANDE DE BREVET EUROPEEN

(11) **EP 4 667 068 A1**
(43) Date de publication de la demande: **24.12.2025**
(21) Numéro de dépôt: 25177804.9
(22) Date de dépôt: 20.05.2025
(51) Int. Cl.: A63B 29/02, A62B 35/00

(54) **DISPOSITIF D'ACCROCHAGE COMPORTANT UNE ZONE DE FIXATION ENTRE DEUX BRINS, LONGE COMPORTANT UN TEL DISPOSITIF D'ACCROCHAGE ET PROCÉDÉ DE FABRICATION D'UN TEL DISPOSITIF D'ACCROCHAGE**

(30) Priorité: 18.06.2024 FR 2406525
(71) Demandeur: Zedel, 38920 Crolles (FR)
(72) Inventeur: HEDE, Jean-Marc, 38420 DOMÈNE (FR); STABILE, Matthieu, 38770 LA MOTTE-SAINT-MARTIN (FR)
(74) Mandataire: Talbot, Alexandre

(57) **Abrégé**

Un dispositif d'accrochage comporte un premier brin de corde (2a, 2') et un deuxième brin de corde (2b, 2") fixés ensemble par une zone de couture (5) et une zone de ligature (11) disposées adjacentes selon les directions longitudinales des brins. Des premiers points de couture (6a) traversent successivement le premier brin (2a, 2') et le deuxième brin (2b, 2") pour accrocher fixement et en appui sur les deux brins (2a, 2') et former la zone de couture (5). Des deuxièmes points de couture (6b) contournent au moins l'un du premier brin (2a, 2') et du deuxième brin (2b, 2") et traversant éventuellement l'autre du premier brin (2a, 2') et du deuxième brin (2b, 2") pour accrocher fixement et en appui le premier brin (2a, 2') contre le deuxième brin (2b, 2") et former la zone de ligature (11).

## Description

### Domaine technique

L'invention concerne un dispositif d'accrochage comportant une zone de fixation entre deux brins et procédé de fabrication, une longe comportant un tel dispositif d'accrochage et un procédé de fabrication d'un tel dispositif d'accrochage.

### État de la technique

Dans le domaine de l'alpinisme et des travaux acrobatiques, on utilise couramment des cordes qui sont configurées sous la forme de longes, par exemple des longes réglables.

Un exemple de réalisation d'une longe réglable est illustré aux figures 1, 2 et 3. La longe réglable 1 possède une corde 2 qui peut être divisée en un brin primaire 2a et un brin secondaire 2b. Le brin primaire 2a est accroché au brin secondaire 2b pour former une boucle destinée à former un anneau d'accrochage qui doit s'accrocher à un harnais d'encordement. Le brin primaire 2a est accroché au brin secondaire 2b par une zone de fixation 4 qui est formée par une zone de couture 5 comportant plusieurs points de couture 6. Les points de couture sont réalisés au moyen d'une machine à coudre qui lie deux fils de couture pour former les points de couture.

Chaque brin possède une première extrémité qui est fixée à l'utilisateur alors que l'autre extrémité possède un connecteur 7 destiné à s'accrocher à un point d'ancrage. Le connecteur 7 peut être un mousqueton, un anneau ou une boucle de la corde apte à recevoir un mousqueton ou tout autre objet. Le brin primaire 2a est un brin fixe alors que le brin secondaire 2b est un brin réglable. Dans le mode de réalisation illustré, le brin primaire 2a est terminé par un connecteur fixe alors que le brin secondaire 2b est terminé par un connecteur mobile qui définit un brin réglable.

Le brin réglable possède un connecteur 7 fixé à un dispositif de réglage 8. Le dispositif de réglage 8 est monté mobile entre une position de coulissement et une position de blocage. Le brin réglable est terminé par une butée de fin de course qui définit une position maximale accessible pour le dispositif de réglage 8.

Dans la position de coulissement, le dispositif de réglage 8 est en mesure de coulisser le long du brin secondaire 2b dans un sens ou dans un autre. Dans la position de blocage illustrée aux figures 1 à 3, le dispositif de réglage 8 est monté fixement par rapport au brin secondaire 2b. Le brin secondaire 2b est divisé en un brin principal 2' et un brin terminal 2" qui est replié et cousu sur le brin principal 2' pour former la butée de fin de course. La couture du brin principal 2' avec le brin terminal 2" forme une zone de fixation 4.

Durant son utilisation, lorsque le dispositif de réglage 8 est en appui contre la butée de fin de course, le dispositif de réglage 8 applique un effort sur la zone de fixation 4. La force appliquée sur la butée de fin de course par le dispositif de réglage 8 a pour effet d'appliquer un effort au pelage entre les deux brins 2a/2b fixés l'un à l'autre. Les points de coutures 6 sont disposés successivement selon la direction longitudinale des brins. L'effort appliqué par le dispositif de réglage 8 et la tension dans le fil de couture font que les points des coutures 6 travaillent au pelage les uns après les autres. La résistance procurée par la zone de couture 5 n'est pas aussi importante qu'espérée. Afin d'augmenter les performances mécaniques de la zone de couture 5, on augmente le nombre de points de couture 6 qui forment la zone de couture 5 et/ou on augmente le diamètre des fils de couture ce qui a une influence. Cependant, cela a pour effet de fragiliser la corde qui se trouve traversée par de multiples points de couture 6. La formation d'une zone de fixation plus longue augmente l'encombrement.

Une problématique similaire est présente au niveau de l'anneau d'accrochage 3 qui est formé par le brin primaire 2a et le brin secondaire 2b de la corde. Ces deux brins sont fixés l'un à l'autre par une zone de couture 5 pour délimiter un anneau. Lorsque les deux brins qui s'échappent de l'anneau sont dirigés dans des directions opposées, les points de coutures 6 qui ferment l'anneau travaillent également au pelage ce qui produit la même dégradation des performances mécaniques. Il en va de même lorsque l'effort est appliqué à l'intérieur de l'anneau d'accrochage 3 qui cherche à agrandir la circonférence de l'anneau d'accrochage 3.

Le brin primaire 2a illustre un connecteur 7 définissant un orifice de fixation 9 destiné à recevoir un mousqueton et qui est formé par le repli du brin terminal sur le brin principal 2'. Dans ce cas de figure les deux brins sont sollicités de manière sensiblement homogène de sorte que les coutures travaillent différemment des cas précédents. En revanche, si le diamètre de l'orifice de fixation est inférieur à au diamètre du mousqueton qu'il doit recevoir, le mousqueton applique une sollicitation au pelage.

Il est connu de recouvrir la zone de fixation 4 par un capot 10 réalisé en matériau polymère comme cela est illustré à la figure 1. Le capot 10 n'est pas en mesure d'augmenter significativement la résistance à la rupture de la zone de fixation 4 et notamment la résistance. Le capot 10 permet de protéger les points de couture 6 contre les agressions extérieures.

Enfin, il est connu de solidariser les deux brins au moyen d'un sertissage métallique. Cette opération est complexe et couteuse.

### Exposé de l'invention

Un objet de l'invention consiste à pallier ces inconvénients, et plus particulièrement à fournir un dispositif d'accrochage dont la zone de fixation entre deux brins procure de meilleurs compromis entre l'encombrement et la résistance à la rupture lorsque les deux brins cherchent à s'éloigner l'un de l'autre.

On tend à résoudre ces inconvénients au moyen d'un dispositif d'accrochage comportant :
- un premier brin de corde et un deuxième brin de corde ;
- une zone de fixation comportant au moins deux fils de couture se liant ensemble sans formation d'un nœud pour former une pluralité de points de couture, dans laquelle le premier brin a une direction longitudinale parallèle à une direction longitudinale du deuxième brin et dans laquelle le premier brin de corde est décalé du deuxième brin de corde selon une direction perpendiculaire aux directions longitudinales ;
dans lequel la zone de fixation comporte une zone de couture formée par une pluralité de coutures réalisant la fixation du premier brin en appui sur le deuxième brin, chaque couture étant constituée par deux premiers points de couture, les premiers points de couture étant deux points de couture consécutifs de la pluralités de points de couture, dans laquelle un des fils de couture de l'un des premiers points de couture traverse le premier brin et un des fils de couture de l'autre des premiers points de couture traverse le deuxième brin.

Le dispositif d'accrochage est remarquable en ce que la zone de fixation comporte une zone de ligature disposée adjacente à la zone de couture selon les directions longitudinales et formée par une pluralité de ligatures réalisant la fixation du premier brin en appui sur le deuxième brin, chaque ligature étant constituée par deux ou trois deuxièmes points de couture, les deuxièmes points de couture étant deux ou trois points de couture consécutifs de la pluralités de points de couture, dans laquelle un des fils de couture de l'un des deuxièmes points de couture contourne l'un du premier brin et du deuxième brin en étant en appui sur un bord latéral externe dudit l'un du premier brin et du deuxième brin contourné ;
et un des fils de couture d'un autre des deuxièmes points de couture contourne l'autre du premier brin et du deuxième brin en appui sur un bord latéral externe dudit l'autre du premier brin et du deuxième brin contourné ou traverse l'autre du premier brin et du deuxième brin.

Selon un aspect de l'invention, les deuxièmes points de couture comportent des points de couture contournant le premier brin et des points de couture contournant le deuxième brin.

De manière préférentielle, les points de couture contournant le premier brin et les points de couture contournant le deuxième brin sont disposés en alternance selon les directions longitudinales des fils de couture.

Dans un mode de réalisation particulier, les points de couture traversant l'autre du premier brin et du deuxième brin sont des points de couture traversant l'espace situé entre le premier brin et le deuxième brin.

Avantageusement, la zone de couture et la zone de ligature sont formées par les mêmes fils se prolongeant continument de la zone de couture à la zone de ligature.

Dans un mode de réalisation particulier, le dispositif d'accrochage comporte une zone de ligature additionnelle adjacente à la zone de couture, la zone de ligature additionnelle et la zone de ligature étant séparées par la zone de couture selon les directions longitudinales du premier brin et du deuxième brin.

Préférentiellement, le premier brin et le deuxième brin possèdent chacun une âme et une gaine. Dans la zone de ligature, les deuxièmes points de couture traversent la gaine de l'autre du premier brin et du deuxième brin sans passer par l'âme.

Dans un autre développement, le dispositif d'accrochage comporte un dispositif de réglage configuré pour coulisser le long du premier brin jusqu'à la zone de fixation formant une butée de fin de course, la zone de ligature étant disposée entre la zone de couture et un coulisseau du dispositif de réglage et les deuxièmes points de couture contournant le deuxième brin.

Avantageusement, le premier brin et le deuxième brin forment une boucle qui est fermée par la zone de fixation. La zone de ligature est disposée plus proche de la boucle que la zone de couture selon les directions longitudinales pour s'opposer à l'ouverture de la boucle.

L'invention a également pour objet une longe qui présente un meilleur compromis entre ses performances mécaniques et son encombrement. On tend à atteindre ce résultat au moyen d'une longe qui possède un dispositif d'accrochage selon l'une quelconque des configurations précédentes.

Dans un mode de réalisation préférentielle, le premier brin et le deuxième brin possèdent chacun un élément de connexion. La zone de ligature est disposée plus proche des éléments de connexion que la zone de couture selon les directions longitudinales du premier brin et du deuxième brin pour s'opposer à un éloignement des deux éléments de connexion.

Préférentiellement, le dispositif d'accrochage possède une première extrémité possédant un point d'accrochage destiné à se fixer à un utilisateur et au moins une deuxième extrémité possédant un point d'ancrage destiné à se fixer à un ancrage.

**Il** est avantageux que le dispositif d'accrochage intervienne pour former une longe réglable dans laquelle le coulisseau forme le point d'ancrage, le coulissant étant mobile entre une position de blocage et une position de coulissement, le coulisseau étant disposé fixement par rapport au premier brin dans la position de blocage et étant libre de se déplacer le long du premier brin dans la position de coulissement.

Préférentiellement, le point d'accrochage est séparé des points d'ancrage par la zone de fixation.

L'invention a également pour objet un procédé de fabrication d'un dispositif d'accrochage qui est simple à mettre en œuvre et qui permet d'améliorer les performances mécaniques de la corde sans augmenter son encombrement. On tend à résoudre ce problème au moyen d'un procédé de fabrication d'une corde selon l'une quelconque des configurations précédentes comportant les étapes suivantes :
- la fourniture d'un premier brin et d'un deuxième brin ;
- la fixation du premier brin au contact du deuxième brin, le premier brin ayant une direction longitudinale parallèle à une direction longitudinale du deuxième brin ; dans lequel l'étape de fixation comporte une étape de couture utilisant au moins deux fils de couture définissant des premiers points de couture traversant successivement le premier brin et le deuxième brin pour fixer le premier brin avec le deuxième brin.

Le procédé est remarquable en ce que préalablement ou postérieurement à l'étape de couture, le procédé comporte une étape de ligature qui fixe le premier brin en appui contre le deuxième brin, la ligature étant formée par au moins deux fils liés l'un à l'autre pour définir des deuxièmes points de couture, chaque ligature contournant au moins l'un du premier brin et du deuxième brin et se liant à l'autre du premier brin et du deuxième brin, la zone de ligature étant disposée adjacente à la zone de couture selon les directions longitudinales du premier brin et du deuxième brin.

De manière préférentielle, l'étape de ligature et l'étape de couture sont réalisées au moyen de la même machine à coudre, les fils de couture se prolongeant continument entre l'étape de ligature et l'étape de couture.

### Description des dessins

D'autres avantages et caractéristiques ressortiront plus clairement de la description qui va suivre de modes particuliers de réalisation et de mise en œuvre de l'invention donnés à titre d'exemples non limitatifs et représentés aux dessins annexés, dans lesquels :
- la figure 1 illustre schématiquement une longe selon l'art antérieur dont la zone de fixation est recouverte d'un capot ;
- la figure 2 illustre schématiquement la longe selon l'art antérieur dont la zone de fixation est dépourvue de capot ;
- la figure 3 illustre schématiquement un élément de réglage en appui sur un brin terminal selon l'art antérieur ;
- la figure 4 illustre schématiquement une longe selon un premier mode de réalisation dont la zone de fixation est dépourvue de capot ;
- la figure 5 illustre schématiquement un brin de corde recevant un élément de réglage en appui sur un brin terminal ;
- la figure 6 illustre schématiquement un dispositif d'accrochage selon un deuxième mode de réalisation munie d'une zone de fixation d'une boucle et dont les deux brins sont éloignés l'un de l'autre hors de la boucle ;
- la figure 7 illustre schématiquement un dispositif d'accrochage selon un troisième mode de réalisation munie d'une zone de fixation d'une boucle et dont les deux brins sont éloignés l'un de l'autre dans la boucle ;
- la figure 8 illustre schématiquement un dispositif d'accrochage selon un quatrième mode de réalisation munie d'une zone de fixation d'une boucle et dont les deux brins sont éloignés l'un de l'autre dans la boucle et hors de la boucle ;
- la figure 9 illustre schématiquement une zone de fixation munie d'un premier mode de réalisation de la zone de ligature ;
- la figure 10 illustre schématiquement une zone de fixation munie d'un deuxième mode de réalisation de la zone de ligature ;
- la figure 11 illustre schématiquement une zone de fixation munie d'un troisième mode de réalisation de la zone de ligature ;
- la figure 12 illustre schématiquement une zone de fixation munie d'un quatrième mode de réalisation de la zone de ligature ;
- la figure 13 illustre schématiquement une zone de fixation munie d'un cinquième mode de réalisation de la zone de ligature ;
- la figure 14 illustre schématiquement une zone de fixation munie d'un sixième mode de réalisation de la zone de ligature ;
- la figure 15 illustre schématiquement une zone de fixation munie d'un septième mode de réalisation de la zone de ligature.

### Description détaillée

La figure 4 représente un dispositif d'accrochage qui possède au moins un premier brin et un deuxième brin. Le dispositif d'accrochage peut être une longe 1 comme cela est illustré à la figure 4.

Le premier brin et le deuxième brin possèdent une longueur qui est supérieure à la largeur et qui est supérieure à l'épaisseur. De préférence, la longueur est au moins cinq fois supérieure voire au moins dix fois supérieure à la largeur et à l'épaisseur. Dans un mode de réalisation particulier, le premier brin et/ou le deuxième brin possèdent une section circulaire ou sensiblement circulaire.

Le dispositif d'accrochage possède une zone de fixation 4 où le premier brin a une direction longitudinale parallèle à une direction longitudinale du deuxième brin. Dans la zone de fixation 4, le premier brin est monté fixement en appui sur le deuxième brin. La zone de fixation 4 est formée par une pluralité de points de couture 6. Par points de couture, on entend des points formés par une machine à coudre, c'est-à-dire avec deux fils qui se lient pour coincer une partie du premier brin et du deuxième brin. Deux points de couture consécutifs sont liés par les deux fils.

Dans la zone de fixation 4, le premier brin peut être en contact direct du deuxième brin ou le premier brin est séparé du deuxième brin par un élément intercalaire. Les points de couture 6 appliquent une force de compression du premier brin en direction du deuxième brin et du deuxième brin en direction du premier brin. Le premier brin et le deuxième brin présentent chacun une face interne qui sont en contact ou en vis-à-vis immédiat selon une direction perpendiculaire à la direction longitudinale des brins et une face externe qui est opposée à la face interne selon ladite direction perpendiculaire.

Dans la zone de fixation 4, le premier brin et le deuxième brin se déforment de manière identique selon la direction longitudinale des brins jusqu'à rupture des points de couture 6 ou d'un des brins.

La zone de fixation 4 comporte une zone de couture 5 formée par des premiers points de couture 6a de la pluralité de points de couture 6. Les premiers points de couture 6a traversent successivement le premier brin et le deuxième brin pour monter fixement en appui sur le deuxième brin. En d'autres termes, l'aiguille de la machine à coudre passe à travers le premier brin ou à travers le deuxième brin pour faire passer le fil qui est alors coincé dans le brin. Le passage du fil à travers le brin permet de fixer la position du fil selon la direction longitudinale du brin. Une couture est formée par deux points de couture successifs qui traversent respectivement le premier brin et le deuxième brin. La couture passe à travers du premier brin et du deuxième brin et la tension appliquée sur les deux fils réalise la fixation du premier brin avec le deuxième brin. Le point de couture qui passe à travers le brin fragilise le brin. **Il** a été observé que cette fragilisation du brin facilite la rupture du brin. Cette dégradation est notable lorsque la zone de fixation 4 est sollicitée au pelage, c'est-à-dire avec un effort qui tend à écarter les deux brins perpendiculairement à la direction longitudinale.

Afin d'améliorer la résistance au pelage lorsque le premier brin et le deuxième brin sont soumis à des efforts qui tendent à éloigner le premier brin et le deuxième brin, la zone de fixation 4 comporte une zone de ligature 11 où le premier brin a une direction longitudinale parallèle à une direction longitudinale du deuxième brin et où le premier brin est monté fixement en appui sur le deuxième brin.

La zone de ligature **11** est formée par plusieurs ligatures formées les unes derrières les autres selon la direction longitudinale des brins. Les zones de ligature sont préférentiellement en appui les unes contre les autres selon la direction longitudinale des brins. La ligature est formée par deux points de couture consécutifs dont un point de couture contourne le premier brin et l'autre point de couture passe à travers du deuxième brin ou contourne le deuxième brin. L'inverse est également possible. En alternative, la ligature est formée par trois points de couture consécutifs dont un point de couture contourne le premier brin, un point de couture passe entre le premier brin et le deuxième brin et le dernier point de couture contourne le deuxième brin.

Dans une couture, un fil de couture traverse le premier brin et le deuxième brin, de préférence en traversant le brin selon un diamètre du brin, c'est-à-dire pour avoir l'interaction maximale avec le brin. Dans une ligature, la liaison entre les deux brins possède une interaction faible avec au moins l'un des brins pour éviter de dégrader les performances mécaniques selon la direction longitudinale des brins et de préférence pour éviter de dégrader les performances mécaniques des deux brins selon la direction longitudinale des brins. **Il** est donc avantageux de ne pas traverser le ou les brins ou de limiter le passage à travers le ou les brins.

Par contourner un brin, on entend que les fils de couture contournent la face externe du brin sans s'enfoncer dans le brin. **Il** est également possible que le fil de couture s'enfonce à la périphérie du brin, par exemple sur une distance qui correspond à moins de 33% du diamètre du brin. Le fil s'enfonce dans la partie externe du brin et non dans la partie interne.

Les ligatures sont formées par des deuxièmes points de couture 6b de la pluralité de points de couture 6. Les deuxièmes points de couture 6b sont formés de manière identique aux premiers points de couture mais dans les couples de deux deuxièmes points de couture 6b consécutifs, au moins l'un des deuxièmes points de couture 6b contourne au moins l'un du premier brin et du deuxième brin. La force de tension appliquée dans les fils de couture plaque les deux brins l'un contre l'autre selon une direction perpendiculaire à la direction longitudinale. Moins la distance d'enfoncement du fil de couture dans le brin est importante et plus le fil de couture est apte à se déplacer selon la direction longitudinale du fil afin d'homogénéiser la tension dans le fil. La tension dans le fil de couture étant plus homogène entre les multiples deuxièmes points coutures 6b, le comportement mécanique des deuxièmes points de couture 6b est différent du comportement mécanique des premiers points de couture 6a vis-à-vis d'un effort prédéfini qui tend à écarter le premier brin et le deuxième brin.

La portion de fil de couture qui réalise le contournement du brin permet d'éviter la fragilisation du brin. Lors de l'application d'un effort au pelage, la ligature permet de maintenir l'effort qui cherche à plaquer les deux brins l'un contre l'autre sans avoir un point de couture qui traverse la partie centrale du brin et qui applique un effort selon la direction longitudinale du brin. On évite un déplacement de la ligature selon la direction longitudinale des brins en ayant un deuxième point de couture 6b qui passe à travers l'autre brin ou en prenant appui contre la zone de couture 5. Il est particulièrement avantageux que les ligatures soient disposées les unes contre les autres selon la direction longitudinale des brins et le cas échéant qu'une ligature d'extrémité soit en appui contre une couture de la zone de couture 5.

La zone de fixation 4 comporte au moins une zone de ligature 11 qui est disposée adjacente à la zone de couture 5 selon les directions longitudinales des brins. Dans la zone de ligature 11, les points de coutures 6 sont majoritairement ou exclusivement des deuxièmes points de couture 6b. Dans la zone de couture 5, les points de couture 6 sont majoritairement ou exclusivement des premiers points de couture 6a. Avantageusement, la zone de ligature 11 est dépourvue de premier point de couture 6a.

Il est particulièrement avantageux que les deuxièmes points de couture 6b soient au moins au nombre de cinq deuxièmes points de couture 6b consécutifs selon la direction longitudinale des fils de couture de manière à avoir des liens importants entre le premier brin et le deuxième brin.

Les deuxièmes points de couture 6b sont disposés les uns derrière les autres selon la direction longitudinale des fils de couture.

Les fils formant les premiers points de couture 6a et les deuxièmes points de couture 6b sont des fils qui sont soumis à un effort en tension afin de mettre en appui le premier brin contre le deuxième brin selon une direction perpendiculaire à la direction longitudinale des brins. Les fils compriment les brins.

Les coutures de la zone de couture 5 sont disposées les unes derrière les autres selon la direction longitudinale des brins. Préférentiellement, les premiers points de couture 6a sont réalisés alternativement dans le premier brin et dans le deuxième brin.

Les ligatures de la zone de ligature 11 sont disposées les unes derrière les autres selon la direction longitudinale des brins. De préférence, la zone de ligature 11 possède au moins cinq ligatures. Préférentiellement, les deuxièmes points de couture 6b sont réalisés alternativement dans le premier brin et en contournement du deuxième brin. Le contournement se réalise en contournant la face extérieure du brin, c'est-à-dire la face opposée à la face intérieure. La face intérieure du premier brin est en vis-à-vis immédiat avec la face intérieure du deuxième brin. Il est encore possible de prévoir plusieurs groupes de trois deuxièmes points de couture 6b qui comprennent un contournement du premier brin, un deuxième point de couture 6b formé entre les faces internes des brins et un contournement du deuxième brin.

Il est particulièrement avantageux que le premier brin et/ou le deuxième brin possèdent une âme et une gaine ayant des propriétés mécaniques différentes. La gaine est préférentiellement un matériau tressé ou tricoté autour de l'âme. L'âme est préférentiellement formée par des fils qui s'étendent de manière parallèle ou sensiblement parallèle les uns aux autres. Il est particulièrement avantageux que le premier brin et le deuxième brin possèdent la même configuration avec une âme et une gaine. Plus avantageusement, les gaines du premier brin et du deuxième brin sont identiques et les âmes du premier brin et du deuxième brin sont identiques. Avantageusement, le premier brin et le deuxième brin appartiennent à une même corde 2.

Dans une configuration avantageuse, le premier brin est prolongé par le deuxième brin. Plus avantageusement, l'âme du premier brin est prolongée par l'âme du deuxième brin et/ou la gaine du premier brin est prolongée par la gaine du deuxième brin.

Dans une alternative de réalisation, le premier brin et le deuxième brin appartiennent à deux cordes différentes. Il est également possible que les deux cordes possèdent des caractéristiques différentes. Par exemple les deux brins diffèrent l'un de l'autre par des diamètres différents, des matériaux différents qui forment la gaine, des matériaux différents qui forment l'âme, des motifs de tressage ou de tricotage différents pour former les gaines ou encore un nombre de fils différent pour former l'âme.

Lorsque le premier brin et le deuxième brin possèdent une structure avec une âme et une gaine, les deuxièmes points de couture 6b qui contournent le premier brin ou le deuxième brin sont des deuxièmes points de couture 6b qui ne passent pas à travers l'âme du premier brin ou du deuxième brin. Préférentiellement, le fil de couture traverse la moitié externe de l'épaisseur de la gaine et encore plus préférentiellement, elle ne traverse pas la gaine.

Il est avantageux que les deuxièmes points de couture 6b contournent au moins l'un de l'âme du premier brin et de l'âme du deuxième brin et préférentiellement l'un de la gaine du premier brin et de la gaine du deuxième brin. Le contournement de la gaine, c'est-à-dire l'absence de passage à travers l'épaisseur du premier brin et/ou du deuxième brin permet de ne pas fragiliser le brin.

Différentes configurations de deuxièmes points de couture 6b sont réalisées pour former les ligatures les plus adaptées aux besoins. Dans le mode de réalisation illustré à la figure 4, trois zones de fixation 4 distinctes et différentes sont formées afin de répondre à des efforts différents.

La figure 4 illustre une longe 1 ayant une première extrémité destinée à se fixer à un harnais d'encordement et deux deuxièmes extrémités destinées à se fixer à un point d'ancrage. La longe 1 est formée par une seule corde 2 qui est repliée plusieurs fois pour définir les différentes fonctions attendues, ici un anneau qui forme une boucle, un autre anneau qui forme un connecteur 7 ainsi qu'une butée de fin de course.

La corde 2 possède un brin primaire 2a et un brin secondaire 2b qui sont fixés l'un à l'autre par une zone de fixation 4. Le brin primaire 2a forme le premier brin alors que le brin secondaire 2b forme le deuxième brin. Dans le mode de réalisation illustré, le brin primaire 2a prolonge le brin secondaire 2b de sorte que la zone de fixation 4 délimite un anneau d'accrochage 3 ou un anneau destiné à recevoir un connecteur 7.

L'anneau d'accrochage 3 pouvant est soumis à un effort visant à écarter le premier brin et le deuxième brin à l'intérieur de l'anneau d'accrochage 3, il est avantageux que la zone de fixation 4 comporte une zone de ligature 11 disposée entre l'anneau d'accrochage 3 et la zone de couture 5. Entre d'autres termes, la zone de ligature 11 est disposée à l'intérieur de l'anneau d'accrochage 3 fermé par la zone de couture 5.

En sortie de la zone de fixation 4, à l'intérieur de l'anneau d'accrochage 3, il existe une zone libre où il est possible de déplacer le premier brin et le deuxième brin indépendamment l'un de l'autre pour appliquer l'effort visant à éloigner les deux brins. Il est avantageux de former des deuxièmes points de couture 6b qui contournent le premier brin et le deuxième brin. Dans la zone libre, les deux brins ne sont pas liés l'un à l'autre.

Dans un mode de réalisation particulier, les deuxièmes points de couture 6b possèdent un moins un deuxième point de couture 6b où les deux fils qui forment les deuxièmes points de couture chevauchent en une seule fois le premier brin et le deuxième brin. En d'autres termes, les deux fils qui forment les deuxièmes points de couture 6b consécutifs se rejoignent en deux points de fixation qui sont séparés par le premier brin et le deuxième brin.

Dans un autre mode de réalisation particulier, les deuxièmes points de couture 6b possèdent un moins un deuxième point de couture 6b où les deux fils qui forment les deuxièmes points de couture 6b chevauchent en une seule fois uniquement le premier brin et chevauchent en une seule fois uniquement le deuxième brin. Les deuxièmes points de couture 6b possèdent des liaisons entre les deux fils de couture qui se trouvent entre le premier brin et le deuxième brin. De manière préférentielle, les deuxièmes points de couture 6b présentent une alternance entre une ligature qui chevauche le premier brin et une ligature qui chevauche le deuxième brin. L'alternance de deuxièmes points de couture 6b entre le premier brin et le deuxième brin permet de mieux faire travailler les points de couture. Lors de la réalisation des deuxièmes points de couture 6b, l'aiguille s'enfonce entre les deux brins sans pénétrer à l'intérieur des brins ce qui permet de ne pas dégrader les performances mécaniques des brins selon la direction longitudinale. Il est possible que l'aiguille pénètre le pourtour du brin, par exemple sur moins de 10% du diamètre ce qui permet de limiter la dégradation mécanique. Les fils de couture sont coincés entre le premier brin et le deuxième brin ce qui permet de maintenir la position des deuxièmes points de couture lors de l'application d'un effort qui tend à écarter le premier brin et le deuxième brin.

Dans un autre mode de réalisation particulier, les deuxièmes points de couture possèdent un moins un point de couture où les deux fils qui forment les deuxièmes points de couture chevauchent en une seule fois le premier brin et chevauchent en une seule fois le deuxième brin. Les deuxièmes points de couture possèdent des liaisons entre les deux fils de couture qui se trouvent entre le premier brin et le deuxième brin. En d'autres termes, les deux fils qui forment les deuxièmes points de couture se rejoignent en deux points de fixation qui sont séparés par le premier brin et le deuxième brin. Là encore, il est avantageux d'alterner un point de couture autour du premier brin et un point de couture autour du deuxième brin. L'utilisation de deux fils qui se rejoignent pour délimiter chaque ligature permet une meilleure gestion des efforts le long des ligatures ce qui permet d'avoir un travail mieux réparti sur toute la longueur de la zone de ligature.

Dans un autre mode de réalisation particulier, les deuxièmes points de couture 6b possèdent au moins un deuxième point de couture 6b où les deux fils qui forment les deuxièmes points de couture 6b traversent l'un du premier brin et du deuxième brin et contournent l'autre du premier brin et du deuxième brin. Il est préférable que le fil ou les fils qui traversent l'un du premier brin et du deuxième brin passent sensiblement au centre du brin. Les fils qui quittent le brin chevauchent l'autre du premier brin et du deuxième brin et se lient ensemble à l'extérieur de l'autre brin afin d'accrocher fixement le premier brin avec le deuxième brin. Là encore, il est avantageux d'alterner une ligature autour du premier brin et une ligature autour du deuxième brin. En d'autres termes, il existe une alternance entre une ligature qui traverse le premier brin et qui se lie contre le deuxième brin et une ligature qui traverse le deuxième brin et qui se lie contre le premier brin.

Dans le mode de réalisation illustré à la figure 4, il existe également une configuration où un élément est apte à coulisser le long d'un brin principal 2' et où un brin terminal 2" est fixé au brin principal 2' pour former une butée de fin de course. La butée de fin de course est formée par un premier brin et un deuxième brin fixés l'un à l'autre par une zone de fixation 4. La zone de ligature 11 est disposée entre un dispositif de réglage 8 formé par un élément coulissant et la zone de couture 5. La zone de ligature 11 permet de mieux résister aux efforts appliqués par l'élément coulissant en appui contre la zone de fixation 4 en comparaison d'une zone de fixation 4 ne comportant qu'une seule zone de couture 5.

L'élément coulissant génère une force sur le brin terminal 2" qui tend à écarter le brin principal 2' et le brin terminal 2". Afin d'améliorer les performances en résistance au pelage de la zone de fixation 4, la zone de fixation 4 possède une zone de ligature 11. La zone de ligature 11 est disposée entre la zone de couture 5 et l'élément coulissant selon la direction longitudinale du brin principal 2'.

La zone de ligature 11 peut posséder des deuxièmes points de couture 6b qui contournent le brin principal 2'.

Les figures 9 à 15 illustrent différents modes de réalisation d'une zone de fixation 4 avec de multiples variantes de configuration de la zone de ligature 11.

La figure 9 et la figure 10 illustrent une zone de ligature 11 où les deuxièmes points de couture 6b s'enfoncent dans le premier brin et contournent le deuxième brin. Le premier brin peut être un brin primaire 2a ou un brin secondaire 2b. Le premier brin est préférentiellement un brin terminal 2". Le deuxième brin est formé par l'autre brin. Dans la figure 9, le fil de couture traverse l'âme alors que dans la figure 10 le fil de couture traverse la gaine.

La figure 11 et la figure 12 illustrent une zone de ligature 11 où les deuxièmes points de couture 6b ne s'enfoncent pas dans le premier brin, ni dans le deuxième brin. Les fils de couture contournent les faces externes du premier brin et du deuxième brin. Le premier brin peut être un brin primaire 2a ou un brin secondaire 2b. Le premier brin est préférentiellement un brin terminal 2". Le deuxième brin est formé par l'autre brin. La figure 11 illustre un enjambement des deux brins alors que la figure 12 illustre la réalisation d'un point de couture entre les deux brins.

Les figures 13, 14, 15 illustrent une zone de ligature 11 où les deuxièmes points de couture 6b s'enfoncent alternativement dans le premier brin puis dans le deuxième brin. Les fils de couture contournent alternativement les faces externes du deuxième brin et du premier brin. Selon les configurations, les fils de couture s'enfoncent pour traverser les deux âmes (figure 13), les deux gaines sans les âmes (figure 15) ou une seule âme (figure 14). Le premier brin peut être un brin primaire 2a ou un brin secondaire 2b. Le premier brin est préférentiellement un brin terminal 2". Le deuxième brin est formé par l'autre brin.

Il est également avantageux d'avoir un harnais d'encordement possédant une longe 1 telle que celle illustrée dans l'un des modes de réalisation précédents.

## Revendications

1. Dispositif d'accrochage (1) comportant :
- un premier brin (2a, 2') de corde et un deuxième brin (2b, 2") de corde ;
- une zone de fixation (4) comportant au moins deux fils de couture se liant ensemble sans formation d'un nœud pour former pluralité de points de couture (6), dans laquelle le premier brin (2a, 2') a une direction longitudinale parallèle à une direction longitudinale du deuxième brin (2b, 2") et dans laquelle le premier brin de corde (2a, 2') est décalé du deuxième brin de corde (2b, 2") selon une direction perpendiculaire aux directions longitudinales du premier brin (2a, 2') et du deuxième brin (2b, 2") ;
dans lequel la zone de fixation (4) comporte une zone de couture (5) formée par une pluralité de coutures réalisant la fixation du premier brin (2a, 2') en appui sur le deuxième brin (2b, 2"), chaque couture étant constituée par deux premiers points de couture (6a), les premiers points de couture (6a) étant deux points de couture consécutifs de la pluralités de points de couture, dans laquelle un des fils de couture de l'un des premiers points de couture (6a) traverse le premier brin (2a, 2') et un des fils de couture de l'autre des premiers points de couture (6a) traverse le deuxième brin (2b, 2") ;
**caractérisé en ce que** la zone de fixation (4) comporte une zone de ligature (11) disposée adjacente à la zone de couture (5) selon les directions longitudinales du premier brin (2a, 2') et du deuxième brin (2b, 2") et formée par une pluralité de ligatures réalisant la fixation du premier brin (2a, 2') en appui sur le deuxième brin (2b, 2"), chaque ligature étant constituée par deux ou trois deuxièmes points de couture (6b), les deuxièmes points de couture (6b) étant deux ou trois points de couture consécutifs de la pluralités de points de couture, dans laquelle un des fils de couture de l'un des deuxièmes points de couture (6b) contourne l'un du premier brin (2a, 2') et du deuxième brin (2b,2") en étant en appui sur un bord latéral externe dudit l'un du premier brin (2a, 2') et du deuxième brin (2b,2") contourné ;
et un des fils de couture d'un autre des deuxièmes points de couture (6b) contourne l'autre du premier brin (2a, 2') et du deuxième brin (2b,2") en appui sur un bord latéral externe dudit l'autre du premier brin (2a, 2') et du deuxième brin (2b,2") contourné ou traverse l'autre du premier brin (2a, 2') et du deuxième brin (2b,2").

2. Dispositif d'accrochage selon la revendication 1 dans lequel les deuxièmes points de couture (6b) comportent des points de couture contournant le premier brin (2a, 2') et des points de couture contournant le deuxième brin (2b, 2").

3. Dispositif d'accrochage selon la revendication précédente dans lequel les points de couture contournant le premier brin (2a, 2') et les points de couture contournant le deuxième brin (2b, 2") sont disposés en alternance selon les directions longitudinales des fils de couture.

4. Dispositif d'accrochage selon la revendication 2 dans lequel les points de couture traversant l'autre du premier brin (2a, 2') et du deuxième brin (2b, 2") sont des points de couture traversant l'espace situé entre le premier brin (2a, 2') et le deuxième brin (2b, 2").

5. Dispositif d'accrochage (1) selon l'une quelconque des revendications précédentes dans lequel la zone de couture (5) et la zone de ligature (11) sont formées par les mêmes fils se prolongeant continument de la zone de couture (5) à la zone de ligature (11).

6. Dispositif d'accrochage (1) selon l'une quelconque des revendications précédentes comportant une zone de ligature (11) additionnelle adjacente à la zone de couture (5), la zone de ligature (11) additionnelle et la zone de ligature (11) étant séparées par la zone de couture (5) selon les directions longitudinales du premier brin (2a, 2') et du deuxième brin (2b, 2").

7. Dispositif d'accrochage (1) selon l'une quelconque des revendications précédentes dans lequel le premier brin (2a, 2') et le deuxième brin (2b, 2") possèdent chacun une âme et une gaine et dans lequel dans la zone de ligature (11), les deuxièmes points de couture (6b) traversent la gaine de l'autre du premier brin (2a, 2') et du deuxième brin (2b, 2") sans passer par l'âme.

8. Dispositif d'accrochage (1) selon l'une quelconque des revendications précédentes comportant un dispositif de réglage (8) configuré pour coulisser le long du premier brin (2a, 2') jusqu'à la zone de fixation (4) formant une butée de fin de course, la zone de ligature (11) étant disposée entre la zone de couture (5) et un coulisseau du dispositif de réglage (8) et les deuxièmes points de couture (6b) contournant le deuxième brin (2b, 2").

9. Dispositif d'accrochage (1) selon l'une quelconque des revendications 1 à 6 dans lequel le premier brin (2a, 2') et le deuxième brin (2b, 2") forment une boucle qui est fermée par la zone de fixation (4) et dans lequel la zone de ligature (11) est disposée plus proche de la boucle que la zone de couture (5) selon les directions longitudinales du premier brin (2a, 2') et du deuxième brin (2b, 2") pour s'opposer à l'ouverture de la boucle.

10. Dispositif d'accrochage (1) selon l'une quelconque des revendications 1 à 6 dans lequel le premier brin (2a, 2') et le deuxième brin (2b, 2") possèdent chacun un connecteur (7) et dans lequel la zone de ligature (11) est disposée plus proche des connecteurs (7) que la zone de couture (5) selon les directions longitudinales du premier brin (2a, 2') et du deuxième brin (2b, 2") pour s'opposer à un éloignement des deux connecteurs (7) .

11. Longe comportant un dispositif d'accrochage (1) selon l'une quelconque des revendications précédentes, le dispositif d'accrochage (1) possédant une première extrémité ayant un anneau d'accrochage (3) destiné à se fixer à un utilisateur et au moins une deuxième extrémité ayant un point d'ancrage destiné à se fixer à un ancrage.

12. Longe selon la revendication 11 lorsque le dispositif d'accrochage dépend de la revendication 8 pour former une longe réglable dans laquelle le coulisseau (8) forme le point d'ancrage, le coulisseau (8) étant mobile entre une position de blocage et une position de coulissement, le dispositif de réglage (8) étant disposé fixement par rapport au premier brin (2a, 2') dans la position de blocage et étant libre de se déplacer le long du premier brin (2a, 2') dans la position de coulissement.

13. Longe selon la revendication **11** comportant un dispositif d'accrochage (1) selon la revendication 10 et possédant une deuxième extrémité additionnelle possédant un point d'ancrage additionnel destiné à se fixer à un ancrage additionnel et dans lequel l'anneau d'accrochage (3) est séparé du point d'ancrage et du point d'ancrage additionnel par la zone de fixation (4).

14. Procédé de fabrication d'un dispositif d'accrochage (1) selon l'une quelconque des revendications précédentes comportant les étapes suivantes :
- la fourniture d'un premier brin (2a, 2') et d'un deuxième brin (2b, 2") ;
- la fixation du premier brin (2a, 2') au contact du deuxième brin (2b, 2"), le premier brin (2a, 2') ayant une direction longitudinale parallèle à une direction longitudinale du deuxième brin (2b, 2") ;
dans lequel l'étape de fixation comporte une étape de couture utilisant au moins deux fils de couture définissant des premiers points de couture (6a) traversant successivement le premier brin (2a, 2') et le deuxième brin (2b, 2") pour fixer le premier brin (2a, 2') avec le deuxième brin (2b, 2") ;
**caractérisé en ce que** préalablement ou postérieurement à l'étape de couture, le procédé comporte une étape de ligature qui fixe le premier brin (2a, 2') en appui contre le deuxième brin (2b, 2"), la ligature étant formée par au moins deux fils liés l'un à l'autre pour définir des deuxièmes points de couture (6b), chaque ligature contournant au moins l'un du premier brin (2a, 2') et du deuxième brin (2b, 2") et se liant à l'autre du premier brin (2a, 2') et du deuxième brin (2b, 2"), en étant en appui sur un bord latéral externe dudit l'un du premier brin (2a, 2') et du deuxième brin (2b,2") contourné, la zone de ligature (11) étant disposée adjacente à la zone de couture (5) selon les directions longitudinales du premier brin (2a, 2') et du deuxième brin (2b, 2").

15. Procédé de fabrication selon la revendication précédente dans lequel l'étape de ligature et l'étape de couture sont réalisées au moyen d'une même machine à coudre, les fils de couture se prolongeant continument entre l'étape de ligature et l'étape de couture.
